# DEMANDE DE BREVET EUROPEEN

(11) **EP 1 529 600 A1**
(43) Date de publication de la demande: **11.05.2005**
(21) Numéro de dépôt: 04380002.8
(22) Date de dépôt: 08.01.2004
(51) Int. Cl.: B25B 1/10

(54) **Etau d' établi**

(30) Priorité: 07.10.2003 ES 200302331
(71) Demandeur: Fresmak, S.A., 20800 Zarautz (Guipuzcoa) (ES)
(72) Inventeur: Cenarruzabeitia Peypoch, Ramon, 20800 Zarautz (Gipuzkoa) (ES); Berridi de Quevedo, Javier, 20800 Zarautz (Gipuzkoa) (ES)
(74) Mandataire: Urizar Barandiaran, Miguel Angel

(57) **Abrégé**

Étau d'établi, de ceux qui se composent d'un bâti-corps (1) avec deux ouvertures-stations de travail (3) mobiles qui, sous l'action de deux broches filetées (4), avancent vers le centre et disposant d'un multiplicateur de force (5) situé entre les deux broches filetées. Il dispose également, à l'intérieur de la broche filetée (4) d'une barre de pression (6) qui s'emboîte dans la broche filetée (4) au moyen d'un embrayage (7) qui se compose d'un premier élément (8) relié à la broche filetée (4) et d'un second élément (9) relié à la barre de pression (6), coaxiaux entre eux, se caractérisant par le fait qu'il comprend des moyens limitatifs permettant de déterminer à volonté la course du second élément (9) de l'embrayage, une fois que le désaccouplement de l'embrayage (7) a eu lieu.

Applicable aux machines-outils.

## Description

On connaît déjà les étaux d'établi ayant un multiplicateur de puissance, on connaît même un étau d'établi qui utilise une broche double creuse avec un multiplicateur de puissance dans sa partie intermédiaire. En faisant tourner simplement une manette, cette broche arrive à multiplier la pression de fixation. La broche filetée agit simultanément sur deux stations de travail. On connaît également un assemblage d'embrayage pour la broche et la bride, qui fixe cette broche au corps de la mâchoire au moyen de quatre vis.

L'invention présente deux avantages essentiels:
1.- L'invention présente un système de régularisation de la force de fixation que réalise la broche dans les deux stations de travail.
   L'un des objets de l'invention consiste à réguler la course de l'ensemble embrayage. Plus concrètement, il s'agit de réguler la position de la barre de pression de la broche filetée qui fait partie de l'assemblage de l'embrayage.
   En régulant cette course, nous augmentons ou nous réduisons les millimètres dont la barre de pression est introduite dans la chambre à huile du multiplicateur, ce qui a pour conséquence une modification au choix de la force de fixation résultante.
   Dans la position la plus avancée du régulateur, nous réussissons à éviter l'entrée en fonctionnement de l'assemblage d'embrayage, ce qui fait que l'invention permet à la broche de se comporter, à ce moment-là, comme une broche simplement mécanique.
   Cette possibilité est très utile pour une première fixation dans des situations où sont présentées les pièces avec une bavure, des pièces homogènes, un paquet de pièces, etc.
   Avec ce système, nous pouvons ainsi réguler la force de fixation que le multiplicateur peut offrir, en variant d'une fixation mécanique normale à des fixations de 50 kN ou plus.
   Plus concrètement, l'étau d'établi de l'invention est de ces étaux qui se composent d'un bâti-corps avec au moins une ouverture-station de travail mobile sous l'action d'une broche filetée qui dispose d'un multiplicateur de force. Il dispose également, à l'intérieur de la broche filetée, d'une barre de pression qui s'emboîte dans la broche grâce à un embrayage qui comprend un premier élément relié à la broche filetée et un second élément relié à la barre de pression, coaxiaux entre eux, se caractérisant par le fait qu'il comprend des moyens limitatifs pour déterminer à volonté la course du deuxième élément de l'embrayage, une fois que le désaccouplement de l'embrayage a eu lieu.
2.- Cette invention consistant en une fixation de deux pièces en même temps, l'ouvrier doit mettre les deux pièces en place et, en outre, il doit faire tourner la manette.

Lorsque les pièces doivent être maintenues dans une certaine position, au moment de les fixer ou bien quand la mâchoire est placée verticalement, l'utilisateur a de sérieuses difficultés pour effectuer le travail.

C'est pourquoi le deuxième avantage de l'invention peut être appelé troisième main, car elle remplit symboliquement cette fonction.

Le second objet de l'invention permet de réaliser la fixation des deux pièces de travail l'une après l'autre. L'utilisateur met d'abord en place une pièce, la fixe et, ensuite, met l'autre et, en tenant cette seconde avec une main, il fixe les deux en tournant la manette avec l'autre main.

Plus concrètement, l'invention se caractérise par le fait que le bâti-corps et la broche filetée sont reliés au moyen d'un embrayage à bride, qui comprend une bride fixée à l'aile du bâti-corps, une douille unie à la broche filetée et un puissant ressort qui tend à les unir entre elles.

C'est ce ressort qui nous permet de mettre en place des ouvertures mobiles à des distances différentes du centre du corps. Les écarts qui existent entre elles et la centrale fixe permettent à l'une d'elles de toujours arriver avant l'autre et d'entrer en contact avec la centrale.

Lorsque cela arrive, l'effet du ressort nous permet de continuer à faire tourner la manette, sans que le dispositif d'embrayage ne saute. Ceci permet à la deuxième, mobile, d'atteindre la position de fixation.

Au cours de ces processus, dans la première position, nous avons fixé la pièce de travail avec la force produite par le ressort, qui est plus que suffisante pour que cette pièce ne bouge ni ne tombe.

C'est lorsque la deuxième mobile atteint la pièce de travail que l'assemblage embrayage saute et que le multiplicateur incorporé à la broche intervient.

L'invention permet également de fixer une seule pièce. Grâce à l'action multiplicatrice de l'huile ; dans ce cas, ou de tout autre multiplicateur mécanique, il est possible de réaliser une fixation à haute pression vers la fixe.

Ainsi, ce nouveau système aura la possibilité d'assujettir une seule pièce sans lâcher les mobiles ni la centrale dans la station. II permettra également d'assujettir une seule pièce le long du corps de la mâchoire en échangeant la mobile et la centrale fixée au corps.

Pour mieux comprendre l'objet de la présente invention, on a représenté sur les plans une forme préférentielle de réalisation pratique, susceptible de changements accessoires qui n'en dénaturent pas le fondement.

La figure 1 est une représentation en section de la zone de l'étau d'établi, qui comprend les éléments qui font l'objet de l'invention.

La figure 2 est une représentation de l'étau d'établi avec les deux stations de travail (31), (32) faisant apparaître l'avantage de la "troisième main".

On décrit ci-dessous un exemple de réalisation pratique, non limitative, de la présente invention.

Un étau d'établi de ceux qui sont déjà connus se compose d'un bâti-corps (1) qui comprend une station ou banc de travail central (33) fixe et deux ouvertures-stations de travail (31), (32) mobiles, une à gauche et l'autre à droite.

Il dispose également d'une broche filetée (4) qui peut être double et qui agit sur les ouvertures-stations de travail mobiles (31), (32) au moyen des corps-écrous (t₁), (t₂).

La broche filetée (4) est partiellement creuse et dispose coaxialement d'une barre de pression (6), qui agit sur un multiplicateur de force (5) qui peut être fluidique, électrique ou mécanique, etc.

Le multiplicateur de force (5) dispose normalement d'une chambre d'expansion (2), par exemple à huile, sur laquelle agit la barre de pression (6), de sorte que la surpression (T) exercée par les ouvertures-stations de travail sur les pièces de travail (W₁), (W₂) soit liée au déplacement (Δ) de la barre de pression (6), par exemple, d'une façon proportionnelle.

Une manivelle extérieure, à utiliser par l'usager, fait tourner un accouplement (7) et la broche filetée (4) tourne avec lui. Une fois le contact établi entre les stations de travail mobiles (31), (32) avec les pièces de travail (W₁), (W₂) et de celles-ci avec l'ouverture-station centrale (33), la broche filetée (4) ne peut plus tourner. En faisant tourner davantage la manivelle, on désaccouple l'embrayage (7) qui comprend un premier élément (8) lié/uni à la broche filetée (4) et un second élément (9) relié à la barre de pression (6), de sorte qu'au moment de débrayer, la barre de pression (6) agit sur la chambre d'expansion (2), ce qui provoque une surpression (T).

En tournant la manivelle, l'utilisateur ignore la quantification de la surpression (T) exercée, qui est une donnée très importante, par exemple, en fonction du type de matériau des pièces de travail (W₁), (W₂).

Conformément à l'invention, on dispose sur l'axe (a) du second élément (9) de l'embrayage (7) d'un troisième élément oblong (10) pouvant être déplacé/fixé à volonté entre deux positions extrêmes, qui indiqueront le maximum et le minimum de la surpression (T) à exercer.

Sur la figure 1, le troisième élément (10) est une douille placée à une distance (h) du premier élément (8) de l'embrayage (7).

Lorsque le désaccouplement de l'embrayage (7) a lieu, la barre de pression (6) peut se déplacer à une distance (Δ) dans la chambre de pression (2) (figure 2), c'est-à-dire la distance (h) parcourue par le troisième élément oblong (10) jusqu'à ce qu'il bute contre le premier élément (8) fixe de l'embrayage (7).

En fixant (h), (T) est fixé et comme (h) peut être fixée à volonté, on peut le faire aussi avec (T), ce qui est le but recherché.

Sur la figure 1, on constate que l'élément oblong (10) dispose d'une fenêtre-guide (14) pour un piton (13) de l'axe (a) du second élément (9) et que l'élément oblong (10) dispose d'une protubérance (11) qui servira de butée à une protubérance (12) conjuguée du premier élément (8) de l'embrayage (7).

Un manche (m), qui dispose d'un réglage métrologique, positionne et fixe l'élément oblong (10) à la distance (h) voulue.

Comme cela a été indiqué, sur un étau d'établi connu, lorsqu'une pièce de travail (W₁) entrait en contact avec la station centrale (33) et son ouverture-station correspondante de travail mobile (32), la broche filetée (4) ne pouvait plus tourner et, par conséquent, l'autre ouverture-station de travail mobile (31) s'arrêtait également.

D'après l'invention, on établit que le rapport entre le bâti-corps (1) et la broche filetée (4), ou éléments équivalents de la chaîne cinématique, se fait par un accouplement dont les éléments peuvent être désaccouplés, par exemple un embrayage.

Sur la figure 1, on constate que cet accouplement est un embrayage à bride (15) qui comprend une bride (16) fixée au bâti-corps (1), une douille (18) unie à la broche filetée (4), qui laissent un espace intérieur où se trouve un puissant ressort (17) qui tend à les maintenir unis entre elles.

Sur la figure 2, on peut voir deux pièces de travail (W₁), (W₂) ayant des dimensions (b) identiques et, une fois que l'ouverture-station de travail droite (32) est paralysée, l'espace (b₁) existant entre l'ouverture-station de travail gauche (31) et la station centrale est plus grand que la dimension (b) de la pièce à travailler, aussi l'ouvrier doit-il mettre d'abord en place la pièce de travail droite (W₁), la fixer et mettre alors la pièce de travail gauche (W₂) en place.

En essayant de continuer à faire tourner la broche filetée (4), on vainc la résistance du ressort (17), ce qui fait que la douille (18) se déplace et avec elle, la broche filetée (4), mais sans que l'embrayage (7) ne saute, l'ouverture-station de travail gauche (31) se déplaçant alors pour atteindre la position de fixation sur la pièce de travail gauche (W₂), ce qui met en oeuvre l'effet multiplicateur déjà expliqué.

On constatera que dans la réalisation pratique des figures, l'étau d'établi objet de l'invention se compose de deux ouvertures-stations de travail (3) mobiles, qui sous l'action de deux broches filetées (4) avancent vers le centre et qui dispose d'un multiplicateur de force (5) situé entre les deux broches filetées.

## Revendications

1. Étau d'établi, de ceux qui se composent d'un bâti-corps (1) avec au moins une ouverture-station de travail (3) mobile sous l'action d'une broche filetée (4) qui dispose d'un multiplicateur de force (5). À l'intérieur de la broche filetée (4), on dispose également d'une barre de pression (6) qui s'emboîte sur la broche filetée (4) grâce à un embrayage (7) qui se compose d'un premier élément (8) relié à la broche filetée (4) et d'un second élément (9) relié à la barre de pression (6) coaxiaux entre eux, **se caractérisant par le fait qu'**il comprend des moyens limitatifs permettant de déterminer à volonté la course du second élément (9) de l'embrayage, une fois que le désaccouplement (7).

2. Étau d'établi, selon revendication antérieure, **se caractérisant par le fait que** les moyens limitatifs comprennent un troisième élément oblong (10) disposé sur un axe (a) du second élément (9) relié à la barre de pression (6) à une distance (h) para rapport au premier élément (8) de l'embrayage (7), disposant de moyens pour réguler à volonté cette distance (h), de sorte que la course du second élément (9) de l'embrayage (7) soit régulée et, avec elle, celle de la barre de pression (6) dans le multiplicateur de force (5).

3. Étau d'établi, selon la deuxième revendication, **se caractérisant par le fait que** les moyens permettant de réguler à volonté cette distance (h) comprennent un piton (13) sur l'axe du deuxième élément (9) de l'embrayage (7) et une fenêtre (14) conjuguée avec ce piton (13) dans le troisième élément oblong (10).

4. Étau d'établi, selon les deuxième et troisième revendications, **se caractérisant par le fait que** le troisième élément oblong (10) est une douille pouvant se déplacer avec une protubérance (11) qui, quand la douille se déplace en tournant, arrive à buter contre l'autre protubérance (12) conjuguée du troisième élément (8) de l'embrayage (7).

5. Étau d'établi, selon la deuxième revendication, **se caractérisant par le fait que** le bâti-corps (1) et la broche filetée (4) sont reliés au moyen d'un embrayage à bride (15).

6. Étau d'établi, selon la cinquième revendication, **se caractérisant par le fait que** l'embrayage à bride (15) comprend une bride (16) fixée au bâti-corps (1), une douille (18) assemblée à la broche filetée (4) et un puissant ressort (17) qui tend à les unir entre elles.

7. Étau d'établi, selon les revendications antérieures, **se caractérisant par le fait qu'**il comprend une station centrale (33), une ouverture-station de travail (31) gauche et une ouverture-station de travail (32) droite.

8. Étau d'établi, selon la deuxième revendication, **se caractérisant par le fait que** le multiplicateur de force (5) dispose d'une chambre de multiplication (2) sur laquelle arrive la barre de pression (6).

9. Étau d'établi, selon la sixième revendication, **se caractérisant par le fait qu'**entre la douille (18) et la bride (16), il y a un espace (19) où est situé le ressort (17).

10. Étau d'établi, selon la première revendication, **se caractérisant par le fait qu'**il se compose de deux ouvertures-stations de travail (3) mobiles qui, sous l'action de deux broches filetées (4) avancent vers le centre et disposant d'un multiplicateur de force (5) situé entre les deux broches filetées.
